# EUROPÄISCHE PATENTSCHRIFT

(11) **EP 0 195 193 B1**
(45) Veröffentlichungstag und Bekanntmachung des Hinweises auf die Patenterteilung: **23.03.1988**
(21) Anmeldenummer: 86100971.0
(22) Anmeldetag: 24.01.1986
(51) Int. Cl.: B25D 17/08

(54) **Bohrfutter für drehschlagendes oder drehendes Bohren**
Chuck for percussive-rotary or rotary drilling
Mandrin pour forage rotatif ou rotatif avec percussion

(30) Priorität: 14.03.1985 DE 3509165
(43) Veröffentlichungstag der Anmeldung: 24.09.1986
(73) Patentinhaber: Röhm, Günter Horst, D-89567 Sontheim (DE)
(72) Erfinder: Röhm, Günter Horst, D-89567 Sontheim (DE)
(74) Vertreter: Fay, Hermann, Dipl.-Phys. Dr.

(56) Entgegenhaltungen:
- AT-A- 371 566
- DE-A- 3 413 581
- DE-A- 3 421 811
- GB-A- 2 096 045
- GB-A- 2 100 653

## Beschreibung

Die Erfindung betrifft eine Schlagbohreinrichtung mit einem von einer Bohrspindel antreibbaren Bohrfutter, insbes. einem Bohrfutter, das einen axialen Durchgang aufweist, durch den hindurch die Schlagwirkung eines in der hohlen Borspindel axial geführten Döppers auf das Ende des im Bohrfutter zwischen zentrisch durch einen Stellring verstellbaren Futterbacken gehaltenen Bohrers übertragbar ist, wobei zur drehschlüssigen Verbindung des Bohrfutters mit der Bohrspindel zumindest ein Kupplungsglied vorgesehen ist, das formschlüssig in Kupplungsaufnahmen einerseits der Bohrspindel, andererseits des Futterkörpers greift und dem Bohrfutter auf der Bohrspindel ein axiales Verschiebungsspiel ermöglicht, das durch eine Verriegelungseinrichtung mit einem Kupplungsring ausschaltbar ist.

Das Prioritätsdokument DE-A-3 509 165 ist für diese und die EPA0194426 beansprucht worden.

In der nach dem Prioritätsdatum veröffentlichten deutschen Patentanmeldung DE-A-34 13 581, ist eine Schlagbohreinrichtung dieser Art beschrieben, bei der die Verriegelungsvorrichtung von einem am Futterkörper drehbar und axial unverschiebbar geführten Ring gebildet ist. Der Ring ist axial neben einer Ringschulter der Bohrspindel angeordnet und trägt gegen die Ringschulter gerichtete Anschlagvorsprünge, die im Anschlag an der Ringfläche der Ringschulter das axiale Verschiebungsspiel des Bohrfutters auf der Bohrspindel ausschalten. In der Ringfläche der Ringschulter befinden sich Anschlagaussparungen, in welche die Anschlagvorsprünge mindestens bis zur Tiefe des axialen Verschiebungsspiels des Bohrfutters hineinpassen. Wird daher der Ring so verdreht, daß die Anschlagvorsprünge mit den Anschlagaussparungen zur Deckung kommen, können die Anschlagvorsprünge in die Anschlagaussparungen eintreten und das Verschiebungsspiel des Bohrfutters auf der Bohrspindel freigeben. Somit muß die Bohrspindel mit den Anschlagvorsprüngen des jeweiligen Futters entsprechenden Anschlagaussparungen versehen sein. Ferner ist diese Verriegelungsvorrichtung insbesondere für solche Schlagbohreinrichtungen vorgesehen, bei denen das axiale Verschiebungsspiel nur einen geringen Hub aufweist. Soll das Bohrfutter dagegen einen großen Hub, etwa wie der Bohrer selbst ausführen können, so verlängert sich bei dieser Verriegelungsvorrichtung die Baulänge des Bohrfutters etwa mit dessen Hublänge. Schließlich können bei der bekannten Schlagbohreinrichtung an sich unerwünschte Betriebszustände auftreten, daß nämlich im Schlagbohrbetrieb bei eingeschaltetem Verschiebungsspiel der Stellring nicht gesperrt ist bzw. bei ausgeschaltetem Verschiebungsspiel für normalen Bohrbetrieb der Stellring gesperrt, also zum Spannen von Bohrern nicht betätigbar ist.

Der Erfindung liegt die Aufgabe zugrunde, eine Schlagbohreinrichtung der eingangs genannten Art so auszubilden und zu verbessern, daß das Bohrfutter ohne Vergrößerung seiner Baulänge ein axiales Verschiebungsspiel mit großem Hub ausführen kann und daß je nach Betätigungsstellung des Stellrings entweder der Spannring frei drehbar ist, wenn das axiale Verschiebungsspiel ausgeschaltet ist oder der Spannring in seiner Drehrichtung gesperrt ist, wenn das axiale Verschiebungsspiel für den Schlagbohrbetrieb eingeschaltet ist.

Diese Aufgabe wird nach der Erfindung dadurch gelöst, daß die Verriegelungsvorrichtung ein radial verstellbares, im Futterkörper geführtes Sperrglied aufweist, das in eine sich in der Bohrspindel axial erstreckende Nut vorsteht und durch eine den Futterkörper umschließende und um diesen drehbare Stellhülse in eine in der Nut angeordnete Vertiefung zur Sperrung des axialen Verschiebungsspiels vorstellbar ist, wobei die Stellhülse eine den Austritt des Sperrglieds aus der Vertiefung ermöglichende, radial auswärts gerichtete Aussparung aufweist und in Drehrichtung von dem axial verschiebbaren und gegen Drehung feststellbaren Kupplungsring mitgenommen wird, und daß der Kupplungsring an seinem dem Stellring zugewandten Rand mit Zähnen versehen ist, die bei axial bohrerseitiger Stellung des Kupplungsrings in eine zugeordnete Gegenverzahnung des Stellrings eingreifen. Die Nut kann dabei beispielsweise auch als Ringnut ausgeführt sein. In bevorzugter Ausführungsform der Erfindung ist die Nut jedoch von einer jeweils endseitig geschlossenen Längsnut mit dem axialen Verschiebungsspiel angepaßter Länge gebildet, wobei die Vertiefung am den Futterbacken abgewandten Ende der Längsnut taschenartig ausgebildet ist. Dadurch besteht auch die Möglichkeit, auf das die drehschlüssige Verbindung des Bohrfutters mit der Bohrspindel bewirkende Kupplungsglied zu verzichten. Weiter ist es von Vorteil, wenn die Stellhülse fest mit einem sie umschließenden, gegenüber dem Futterkörper axial unverschiebbaren Teleskopring verbunden ist, der mit dem Kupplungsring in drehfestem Eingriff steht.

Eine ebenfalls vorteilhafte Weiterbildung der Erfindung ist dadurch gekennzeichnet, daß der Kupplungsring in seiner Verschieberichtung unter der Kraft einer sich gegen den Teleskopring oder die Stellhülse abstützenden Feder steht, und daß der Futterkörper mindestens einen Anschlagkopf aufweist, für den in der Wand des Kupplungsrings eine aus zwei nebeneinanderlaufenden, unterschiedlich langen axialen Nuten bestehende Aussparung vorgesehen ist, wobei die Nuten auf der dem Stellring zugewandten Seite für den Eintritt des Anschlagkopfes offen sind und wozu der Kupplungsring auf dem Futterkörper so verdrehbar ist, daß entweder die eine oder die andere der beiden Nuten mit dem Anschlagkopf axial fluchtet.

Im folgenden wird die Erfindung an einem in der Zeichnung dargestellten Ausführungsbeispiel näher erläutert ; es zeigen :
Fig. 1 eine Schlagbohreinrichtung nach der Erfindung in einem Axialschnitt, teils in einer Seitenansicht,
Fig. 2 einen Querschnitt durch die Schlagbohreinrichtung nach Fig. 1 in Richtung A-A,
Fig. 3 einen Schnitt in Richtung B-B in Fig. 1, und zwar in der Betriebsstellung der Schlagbohreinrichtung mit eingeschaltetem Verschiebungsspiel des Bohrfutters auf der Bohrspindel.

Die in der Zeichnung dargestellte Schlagbohreinrichtung besteht aus einer nur teilweise dargestellten Bohrspindel 1, die drehschlüssig ein Bohrfutter 2 antreibt. Dieses Bohrfutter 2 besitzt einen axialen Durchgang 3, durch den hindurch die Schlagwirkung eines in der hohlen Bohrspindel axial geführten und ebenfalls nur teilweise dargestellten Döppers 4 auf das Ende eines im Bohrfutter 2 zwischen von einem Stellring 20 zentrisch verstellbaren Futterbacken 5 gehaltenen, in der Zeichnung jedoch nicht dargestellten Bohrers übertragbar ist. Zur drehschlüssigen Verbindung des Bohrfutters 2 mit der Bohrspindel 1 sind Kupplungsglieder 6 vorgesehen, die in Drehrichtung formschlüssig in am Futterkörper 7 und an der Bohrspindel 1 vorgesehene Kupplungsaufnahmen 8, 9 greifen. Diese ermöglichen dem Bohrfutter 2 auf der Bohrspindel 1 ein axiales Verschiebungsspiel, das durch eine Verriegelungsvorrichtung mittels eines Kupplungsrings 12 ausgeschaltet werden kann. Dazu weist die Verriegelungsvorrichtung ein radial verstellbares, im Futterkörper 7 geführtes Sperrglied 29 auf. Das Sperrglied 29 steht in eine sich in der Bohrspindel 1 axial erstreckende Nut 30 vor, in der eine Vertiefung 32 angeordnet ist. Das Sperrglied 29 ist durch eine den Futterkörper 7 umschließend und um diesen drehbare Stellhülse 31 zur Sperrung des axialen Verschiebungsspiels in die Vertiefung 32 vorstellbar. Dabei weist die Stellhülse 31 eine den Austritt des Sperrglieds 29 aus der Vertiefung 32 ermöglichende, radial auswärts gerichtete Aussparung 33 auf. Die Stellhülse 31 wird in Drehrichtung von dem axial verschiebbaren und gegen Drehung feststellbaren Kupplungsring 12 mitgenommen.

Im einzelnen ist die Nut 30 von einer jeweils endseitig geschlossenen Längsnut gebildet, deren Länge dem axialen Verschiebungsspiel angepaßt ist. Die Vertiefung 32 ist dabei an dem den Futterbacken 5 abgewandten Ende der Längsnut taschenartig ausgebildet. Dadurch ist über das Sperrglied 29 auch eine drehschlüssige Verbindung zwischen dem Bohrfutter 2 und der Bohrspindel 1 gegeben, so daß das Kupplungsglied 6 an sich auch entfallen kann. Die Stellhülse 31 ist fest mit einem sie umschließenden, gegenüber dem Futterkörper 7 durch einen Ring 34 axial unverschiebbaren Teleskopring 35 verbunden. Der Teleskopring steht bei 36 mit dem Kupplungsring 12 in drehfestem Eingriff, wodurch der Kupplungsring 12 axial frei verstellbar bleibt, bei seiner Verdrehung jedoch den Teleskopring 35 mitnimmt.

In der in den Fig. 1 und 2 dargestellten Stellung des Kupplungsrings 12 befindet sich das als Kugel ausgebildete Sperrglied 29 in der Aussparung 33 der Stellhülse 31, ist also aus der Vertiefung 32 in der Nut 30 ausgetreten. Dadurch kann der Futterkörper 7 ein axiales Verschiebungsspiel gegenüber der Bohrspindel 1 ausführen, wobei das Sperrglied 29 sich in Längsrichtung der Nut 30 bewegt. Wird dagegen der Kupplungsring 12 in seiner Drehrichtung verstellt, so wird das Sperrglied 29 über den Teleskopring 35 und die Stellhülse 31 durch die an die Aussparung 33 angrenzende Schräge 37 radial einwärts in die Vertiefung 32 verstellt, wodurch das axiale Verschiebungsspiel des Futterkörpers 7 ausgeschaltet ist.

Um im Schlagbohrbetrieb, wenn also das axiale Verschiebungsspiel eingeschaltet ist, zu verhindern, daß sich das Bohrfutter 2 unter den Beanspruchungen des Schlagbohrbetriebs selbsttätig löst oder weiter so spannt, daß ein an sich gewolltes axiales Verschiebungsspiel des Bohrwerkzeugs in der von den Futterbacken 5 gebildeten Aufnahme verloren geht, ist in beiden Ausführungsformen der Kupplungsring 12 an seinem dem Stellring 20 zugewandten Rand mit Zähnen 21 versehen, die bei axial bohrerseitiger Stellung des Kupplungsrings 12 in eine zugeordnete Gegenverzahnung 22 des Stellrings 20 eingreifen. Dazu steht der Kupplungsring 12 in seiner Verschieberichtung unter der Kraft einer Feder 23, die sich in der Ausführungsform nach den Fig. 1 bis 4 gegen den Futterkörper 7 in einem Ringfalz, in der Ausbildung nach den Fig. 5 bis 7 dagegen an der Stellhülse 31 abstützt, wodurch der Kupplungsring 12 in seine axial bohrerseitige, die Verstellung des Stellrings sperrende Stellung gedrückt wird. Ferner weist der Futterkörper 7 mindestens einen Anschlagkopf 24 auf, für den in der Wand des Kupplungsrings 12 eine aus zwei nebeneinander laufenden, unterschiedlich langen axialen Nuten 25.1, 25.2 bestehende Aussparung vorgesehen ist. Die Nuten 25.1, 25.1 sind auf der dem Stellring 20 zugewandten Seiten für den Eintritt des Anschlagkopfes 24 offen. Der Kupplungsring 12 ist auf dem Futterkörper 7 so verdrehbar, daß entweder die eine oder die andere der beiden Nuten 25.1, 25.2 mit dem Anschlagkopf 24 axial fluchtet. Der Anschlagkopf 24 selbst ist in Längsrichtung der Nuten 25.1, 25.2 stegartig verlängert und bildet mit seinen Steglängsseiten Anschlagflächen für die Nutseitenwände. Im einzelnen bildet der Anschlagkopf das Ende eines Stiftes, der radial in eine Bohrung des Futterkörpers 7 eingesteckt ist und den Anschlagkopf 24 am Futterkörper 7 verankert.

Im übrigen zeigt das Bohrfutter 2 weitgehend üblichen Aufbau. Im Futterkörper 7 sind die zentrisch verstellbaren Spannbacken 5 geführt, zu deren Verstellung der am Futterkörper 7 drehbare, aber axial unverschiebbare Stellring 20 dient, der mit seinem Innengewinde in eine Verzahnung der Spannbacken 5 greift. Der Stellring 20 selbst besitzt einen Zahnkranz 26 zum Eingriff in das Zahnritzel 27 eines am Bohrfutter 2 zum Spannen oder Lösen ansetzbaren Spannschlüssels 28.

## Patentansprüche

1. Schlagbohreinrichtung mit einem von einer Bohrspindel (1) antreibbaren Bohrfutter (2), insbes. einem Bohrfutter (2), das einen axialen Durchgang (3) aufweist, durch den hindurch die Schlagwirkung eines in der hohlen Bohrspindel (1) axial geführten Döppers (4) auf das Ende des im Bohrfutter (2) zwischen zentrisch durch einen Stellring (20) verstellbaren Futterbacken (5) gehaltenen Bohrers übertragbar ist, dadurch gekennzeichnet, daß zur drehschlüssigen Verbindung des Bohrfutters (2) mit der Bohrspindel (1) zumindest ein Kupplungsglied (6) vorgesehen ist, das formschlüssig in Kupplungsaufnahmen (8, 9) einerseits der Bohrspindel (1), andererseits des Futterkörpers (7) greift und dem Bohrfutter (2) auf der Bohrspindel (1) ein axiales Verschiebungsspiel ermöglicht, das durch eine Verriegelungsvorrichtung mit einem Kupplungsring ausschaltbar ist, wobei die Verriegelungsvorrichtung ein radial verstellbares, im Futterkörper (7) geführtes Sperrglied (29) aufweist, das in eine sich in der Bohrspindel (1) axial erstreckende Nut (30) vorsteht und wobei eine den Futterkörper (7) umschließende und um diesen drehbare Stellhülse (31) in eine in der Nut (30) angeordnete Vertiefung (32) zur Sperrung des axialen Verschiebungsspiels vorstellbar ist, wobei die Stellhülse (31) eine den Austritt des Sperrglieds (29) aus der Vertiefung (32) ermöglichende, radial auswärts gerichtete Aussparung (33) aufweist und in Drehrichtung von dem axial verschiebbaren und gegen Drehung feststellbaren Kupplungsring (12) mitgenommen wird, und daß der Kupplungsring (12) an seinem dem Stellring (20) zugewandten Rand mit Zähnen (21) versehen ist, die bei axial bohrerseitiger Stellung des Kupplungsringes (12) in eine zugeordnete Gegenverzahnung (22) des Stellrings (20) eingreifen.

2. Schlagbohreinrichtung nach Anspruch 1, dadurch gekennzeichnet, daß die Nut (30) von einer jeweils endseitig geschlossenen Längsnut mit dem axialen Verschiebungsspiel angepaßter Länge gebildet ist, wobei die Vertiefung (32) am den Futterbacken (5) abgewandten Ende der Längsnut taschenartig ausgebildet ist.

3. Schlagbohreinrichtung nach Anspruch 1 oder 2, dadurch gekennzeichnet, daß die Stellhülse (31) fest mit einem sie umschließenden, gegenüber dem Futterkörper (7) axial unverschiebbaren Teleskopring (35) verbunden ist, der mit dem Kupplungsring (12) in drehfestem Eingriff steht.

4. Schlagbohreinrichtung nach den Ansprüchen 1 bis 3, dadurch gekennzeichnet, daß der Kupplungsring (12) in seiner Verschiebungsrichtung unter der Kraft einer sich gegen den Teleskopring oder die Stellhülse abstützenden Feder (23) steht, und daß der Futterkörper (7) mindestens einen Anschlagkopf (24) aufweist, für den in der Wand des Kupplungsrings (12) eine aus zwei nebeneinanderlaufenden, unterschiedlich langen axialen Nuten (25.1, 25.2) bestehende Aussparung vorgesehen ist, wobei die Nuten (25.1, 25.2) auf der dem Stellring (20) zugewandten Seite für den Eintritt des Anschlagkopfes (24) offen sind und wozu der Kupplungsring (12) auf dem Futterkörper (7) so verdrehbar ist, daß entweder die eine oder die andere der beiden Nuten (25.1, 25.2) mit dem Anschlagkopf (24) axial fluchtet.

## Claims

1. A hammer drilling apparatus comprising a drilling chuck (2) which can be driven by a drilling spindle (1), in particular a drilling chuck (2) which has an axial through passage (3) through which the hammer action of an anvil (4) which is axially guided in the hollow drilling spindle (1) can be transmitted to the end of the drill which is held in the drilling chuck (2) between chuck jaws (5) which are concentrically adjustable by an adjusting ring (20), characterised in that for non-rotatably connecting the drilling chuck (2) to the drilling spindle (1) there is provided at least one coupling member (6) which engages positively in coupling receiving means (8, 9) in the drilling spindle (1) on the one hand and the chuck body (7) on the other hand and permits the drilling chuck (2) to perform on the drilling spindle (1) an axial free motion which can be eliminated by a locking device with a coupling ring, wherein the locking device has a radially displaceable locking member (29) which is guided in the chuck body (7) and which projects into a groove (30) extending axially in the drilling spindle (1) and can be introduced into a depression (32) in the groove (30) by an adjusting sleeve (31) which is disposed around the chuck body (7) and which is rotatable therearound, for blocking the axial free motion, wherein the adjusting sleeve (31) has a radially outwardly directed recess (33) which permits the locking member (29) to come out of the depression (32), and is entrained in the direction of rotation by the coupling ring (12) which is axially displaceable and which can be prevented from rotating, and that at its edge towards the adjusting ring (20) the coupling ring (12) is provided with teeth (21) which, when the coupling ring (12) is in the position of being axially towards the drill, engage into an associated co-operating tooth arrangement (22) on the adjusting ring (20).

2. A hammer drilling apparatus according to claim 1 characterised in that the groove (30) is formed by a longitudinal groove which is closed at each of its ends, of a length which is adapted to the axial free motion, wherein the depression (32) is of a pocket-like configuration at the end of the longitudinal groove which is remote from the chuck jaws (5).

3. A hammer drilling apparatus according to claim 1 or claim 2 characterised in that the adjusting sleeve (31) is fixedly connected to a telescopic ring (35) which is disposed around the adjusting sleeve (31) and which is axially immovable relative to the chuck body (7) and which is in non-rotational engagement with the coupling ring (12).

4. A hammer drilling apparatus according to claims 1 to 3 characterised in that the coupling ring (12) is subjected, in its direction of displacement, to the force of a spring (23) which is supported against the telescopic ring or the adjusting sleeve, and that the chuck body (7) has at least one abutment head (24) for which a recess is provided in the wall of the coupling ring (12), the recess comprising two axial grooves (25.1, 25.2) which extend in side-by-side relationship and which are of different lengths, wherein the grooves (25.1, 25.2) are open on the side which is towards the adjusting ring (20) for the abutment head (24) to pass thereinto and for which purpose the coupling ring (12) is rotatable on the chuck body (7) in such a way that either one or the other of the two grooves (25.1, 25.2) is axially aligned with the abutment head (24).

## Revendications

1. Dispositif de perçage à percussion équipé d'un mandrin de serrage (2) pouvant être entraîné par une broche de perçage (1), en particulier un- mandrin de serrage (2) présentant un passage axial (3) par lequel le mouvement de percussion d'un percuteur (4) guidé axialement dans la broche de perçage creuse (1) peut être transmis à l'extrémité du foret lequel est maintenu dans le mandrin de serrage (2), entre des mâchoires de serrage (5) pouvant être déplacées concentriquement à l'aide d'une bague de réglage (20), caractérisé par le fait que, pour la liaison en rotation entre le mandrin de serrage (2) et la broche de perçage (1), il comprend au moins un organe d'accouplement (6) qui s'engage positivement dans des logements (8; 9) prévus sur la broche de perçage (1), d'une part, et sur le corps de mandrin (7), d'autre part, et qui autorise un jeu de déplacement axial du mandrin de serrage (2) sur la broche de perçage (1) lequel peut être supprimé par un dispositif de verrouillage avec une bague d'accouplement, le dispositif de verrouillage comprenant un organe d'arrêt (29) réglable dans le sens radial et guidé dans le corps de mandrin (7) qui dépasse dans une rainure (30) s'étendant axialement dans la broche de perçage (1), et une douille de réglage (31) qui entoure le corps de mandrin (7) et peut tourner autour de celui-ci pouvant être avancée dans un creux (32) prévu dans la rainure (30), la douille de réglage (31) présentant un évidement (33) dirigé radialement vers l'extérieur qui permet à l'organe d'arrêt (29) de sortir du creux (32) et étant entraînée dans le sens de rotation par la bague d'accouplement (12), mobile dans le sens axial et pouvant être bloquée en rotation, et que la bague d'accouplement (12) comporte sur son bord dirigé vers la bague de réglage (20) des dents (21) qui s'engrènent dans une denture conjuguée (22) associée de la bague de réglage (20) lorsque la bague d'accouplement (12) se trouve dans la position axiale du côté du foret.

2. Dispositif de perçage à percussion selon la revendication 1, caractérisé par le fait que la rainure (30) est constituée par une rainure longitudinale respectivement fermée aux extrémités dont la longueur est adaptée au jeu de déplacement axial, le creux (32) conformé à l'extrémité de la rainure longitudinale opposée aux mâchoires de serrage (5) présentant la forme d'une poche.

3. Dispositif de perçage à percussion selon l'une des revendications 1 ou 2, caractérisé par le fait que la douille de réglage (31) est solidarisée avec une bague télescopique (35) qui l'entoure et est axialement immobile par rapport au corps de mandrin (7) et qui est couplée en rotation avec la bague d'accouplement (12).

4. Dispositif de perçage à percussion selon l'une quelconque des revendications 1 à 3, caractérisé par le fait que la bague d'accouplement (12) est soumise, dans sa direction de déplacement, à la force d'un ressort (23) s'appuyant sur la bague télescopique ou la douille de réglage, et que le corps de mandrin (7) comporte au moins une tête de butée (24) pour laquelle est prévu, dans la paroi de la bague d'accouplement (12), un évidement constitué par deux rainures axiales (25.1, 25.2) disposées l'une à côté de l'autre et présentant des longueurs différentes, les rainures (25.1, 25.2) étant ouvertes du côté dirigé vers la bague de réglage (20) pour l'entrée de la tête de butée (24) et la bague d'accouplement (12) pouvant être tournée sur le corps de mandrin (7) de telle façon que l'une ou l'autre des deux rainures (25.1, 25.2) est alignée axialement avec la tête de butée (24).
